# EUROPÄISCHE PATENTSCHRIFT

(11) **EP 1 691 457 B1**
(45) Veröffentlichungstag und Bekanntmachung des Hinweises auf die Patenterteilung: **21.05.2008**
(21) Anmeldenummer: 06101225.8
(22) Anmeldetag: 02.02.2006
(51) Int. Cl.: H01R 43/28

(54) **Verfahren und Einrichtung zum Bearbeiten eines Kabels**
Method and apparatus for processing cables
Méthode et appareil pour traiter des câbles

(30) Priorität: 11.02.2005 EP 05405065
(43) Veröffentlichungstag der Anmeldung: 16.08.2006
(73) Patentinhaber: Komax Holding AG, 6036 Dierikon (CH)
(72) Erfinder: Braun, Alfred, 6330 Cham (CH); Meredith, Zane, 6037 Root (CH); Bucher, Werner, 6036 Dierikon (CH)
(74) Vertreter: Gaussmann, Andreas

(56) Entgegenhaltungen:
- US-A- 4 428 114
- US-A- 5 477 718

## Beschreibung

Die Erfindung betrifft ein Verfahren und eine Einrichtung zum Bearbeiten eines Kabels, wobei zum Abbau des im Kabel vorhandenen Dralls das Kabel um die Kabellängsachse gedreht wird.

Aus der Patentschrift US 5 477 718 ist ein um ein kontinuierlich vorlaufendes Kabel rotierender Richtapparat bekannt geworden, der das von einem Kabelwickel kopfüber abgezogene Kabel richtet und entdrillt. Nach dem Richtapparat wird das Kabel lose in einen Zwischenspeicher abgelegt. Ein Antrieb rotiert den Richtapparat mit einer bestimmten Frequenz in entgegengesetzter Richtung des Kabeldralls.

Nach der Kabelherstellung wird das Kabel vielfach in ein rotierendes Fass geleitet. Ein solches Kabelfass enthält dann Kabellängen bis zu mehreren 1000 Metern und kann bis etwa 80 Kilogramm wiegen.

Bei der vollautomatischen Kabelverarbeitung wird die gewünschte Leiterlänge mittels Greifern und/oder Band- bzw. Rollentrieben aus dem nicht rotierenden Kabelfass kopfüber gezogen.

Üblicherweise werden Kabelbearbeitungseinrichtungen von mehreren Kabelfässern mit unterschiedlichen Kabeltypen gespeist, die je nach Bedarf programmgesteuert ausgewählt und gewechselt werden können. Die Kabelfässer aktiv anzutreiben bzw. zu rotieren wäre zu kostenintensiv, zumal wegen unterschiedlichen, intermittierenden Kabelprozessen noch aufwendige, geregelte Kabelspeicher als Ausgleich notwendig wären. (Fig. 9).

Wenn sich das Kabel beim Ausziehen aus dem Kabelfass nicht in der Kabellängsachse drehen bzw. nicht ergeben kann, baut sich im Kabel Drall auf und zwar abhängig vom Innen- und Aussendurchmesser des Kabelfasses, bzw. vom momentanen Entnahmedurchmesser. Beispielsweise bei einer 360° Kabelfassumdrehung und bei einem Entnahmedurchmesser von 400 mm entsteht eine 360° Verdrehung bei 1,25 Meter ausgezogener Länge unter der Annahme der konstanten Drallfortpflanzung durch die Richtstrecke und die Kabelvorschubeinrichtung.

Während des Kabelvorschubes und der Kabelbearbeitung wird Drall im Kabel immer dann aufgebaut, wenn jedes Kabelende mittels Greifer festgehalten wird. Das Kabel kann sich so nicht frei um die Kabellängsachse entdrillen bzw. ergeben. Falls nur ein Ende eines Kabels mittels Greifer festgehalten wird, kann sich der Drall in Kabellängsachse gar nicht aufbauen bzw. das Kabel kann sich während des Vorschubes auf Länge beliebig um die Längsachse drehen.

Der Drall im Kabel macht sich vor allem dann negativ bemerkbar, wenn die Kabelenden mit Kontakten versehen sind, welche in Gehäusekammern nicht in einer 1:1-Reihenfolge bestückt sind. Beim Strecken des Kabelbundes können so leicht Knoten entstehen, die nur manuell gelöst werden können (Fig. 1). Erstrebenswert ist aber ein Kabelbund nach Fig. 2. Selbst kontaktlose Kabel grösserer Länge, die gebündelt aus der Maschine entnommen werden, neigen zu Drall. Als Folge davon sind verhedderte Kabel im Kabelbund, die wiederum manuell entflochten werden müssen.

Ein Kabel mit Litzen als elektrischer Leiter weist eine bestimmte Anzahl Einzeldrähte und eine Isolation auf. Je nach Leiterquerschnitt werden beispielsweise im Elektronikbereich 7 oder 19 Einzeldrähte aus Kupfer mit einem gewissen Schlag verseilt. (Fig. 3). Je nach Schlagrichtung wird zwischen Linksschlag (S-Schlag) oder Rechtsschlag (Z-Schlag) unterschieden. (Fig. 4, 5).

Aufgrund des besonderen Aufbaus einer 19-adrigen Litze ergeben sich mehrere Möglichkeiten der Verseilung (Fig. 6,7), typisch sind 4 Arten:
a) Gleiche Schlagrichtung/gleiche Schlaglänge (unilay concentric) .
b) Gleiche Schlagrichtung/unterschiedliche Schlaglänge (unidirectional concentric).
c) Unterschiedliche Schlagrichtung/gleiche Schlaglänge (equilay concentric).
d) Unterschiedliche Schlagrichtung/unterschiedliche Schlaglänge (conventional concentric).

Nach der Verseilung wird die Litze mittels eines Extruders mit einer Isolation versehen, welche je nach Bedarf sehr unterschiedlich in Härte und Dicke sein kann.

Wenn nun ein Kabel mit den oben genannten Eigenschaften durch eine Richtstrecke einer Kabelbearbeitungseinrichtung gezogen wird, können sich die Spannungen der einzelnen Litzendrähte ändern und so den Gesamtdrall (Fass, Leiter) infolge Überlagerung stark beeinflussen.

Hier will die Erfindung Abhilfe schaffen. Die Erfindung, wie sie in Anspruch 1 gekennzeichnet ist, löst die Aufgabe, die Nachteile der bekannten Einrichtung zu vermeiden und ein Verfahren anzugeben und eine Einrichtung zu schaffen, das bzw. die der Drallbildung in einem Kabel entgegenwirkt.

Vorteilhafte Weiterbildungen der Erfindung sind in den abhängigen Patentansprüchen angegeben.

Die durch die Erfindung erreichten Vorteile sind im wesentlichen darin zu sehen, dass mit der Herstellung von Kabelbünden ohne sich aufwerfenden Schlaufen die Produktionszeit insbesondere für nachfolgende Bearbeitungsprozesse wesentlich verringert werden kann. Ausserdem werden mit drallfreien Kabeln Bearbeitungsprozesse, beispielsweise mit Ultraschallverfahren hergestellte Leiterverbindungen, erst ermöglicht. Kabelbünde, die nach ihrer Herstellung nicht noch manuell entwirrt werden müssen, sind von höherer Qualität, weil die einzelnen Kabel keine Knicke oder Knoten aufweisen und somit besser verlegt werden können. Zudem sind mit der maschinellen Entfernung des Kabeldralles Kabelbünde ohne sich aufwerfende Schlaufen in jedem Fall gewährleistet.

Anhand der beiliegenden Figuren wird die vorliegende Erfindung näher erläutert.

Es zeigen:
Fig. 1
   einen Kabelbund mit durch Kabeldrall verursachter, sich aufwerfender Schlaufe,
Fig. 2
   den Kabelbund mit entdrillten Kabeln,
Fig. 3
   ein abisoliertes Kabel mit verseilten Litzen als elektrischer Leiter,
Fig. 4
   ein Kabel mit Linksschlag verseilten Litzen,
Fig. 5
   ein Kabel mit Rechtsschlag verseilten Litzen,
Fig. 6 und Fig. 7
   mit Linksschlag und Rechtsschlag verseilte Kabel,
Fig. 8
   ein Verfahren zum Bestimmen des Dralls im Kabel,
Fig. 9
   eine Kabelbearbeitungseinrichtung,
Fig. 10 bis Fig. 13
   Ablängung und Entdrillung eines Kabels und
Fig. 14
   eine Entdrilleinheit.

Fig. 1 zeigt einen aus mehreren Kabeln 1 bestehender Kabelbund 2 mit durch Kabeldrall verursachter, sich aufwerfender Schlaufe 3. An den Kabelenden sind beispielsweise Kontakte 4 angeordnet, wobei Kammern 5 von Steckergehäusen 6 mit den Kontakten 4 bestückt sind. Jedes Kabel 1 ist während seiner Konfektionierung (ablängen, abisolieren, Tülle aufsetzen, Kontakt anschlagen, etc.) an beiden Kabelenden 1.1 festgehalten worden, sodass sich der, wie weiter oben dargestellt, aufgebaute Drall nicht ergeben konnte und dann die sich aufwerfende Schlaufe 3 verursacht hat.

Fig. 2 zeigt den Kabelbund 2 mit entdrillten Kabeln 1 und ohne sich aufwerfende Schlaufe 3. Die Kabel 1 sind nach der Ablängung um ihre Längsachse maschinell entdrillt worden und können dadurch keine sich aufwerfende Schlaufe 3 mehr bilden.

Fig. 3 bis Fig. 7 zeigen ein abisoliertes Kabel 1 mit verseilten Litzen 7 als elektrischer Leiter und ihre Verseilung. Fig. 3 bis Fig. 5 zeigen ein Kabel 1 mit 7 Litzen 7. Fig. 6 und Fig. 7 zeigen ein Kabel 1 mit 19 Litzen 7. Die Schlagart (Linksschlag oder Rechtsschlag) ist mit einem Pfeil P1 symbolisiert.

Fig. 8 zeigt ein Verfahren zum Bestimmen des Dralls im Kabel 1. Beim Herstellen eines Kabelbundes ist der Drall (Verdrehung des Kabels um seine Längsachse) der Kabel 1 von Bedeutung. Am einfachsten erfolgt die Bestimmung des Dralls beispielsweise wie gezeigt in Fig. 8. Nachdem das Kabel in der Kabelbearbeitungseinrichtung auf die gewünschte Länge vortransportiert worden ist, wird das Kabel 1 manuell den Greifern beipielsweise einer Transfereinheit 16 entnommen, ohne dass sich das Kabel 1 dabei in seine Ausgangslage aufdrehen bzw. entdrillen (ergeben) kann. Die beiden Kabelenden 1.1 werden zusammengeführt, wobei das Kabel 1 selbstständig durch seinen Drall mehrere sich aufwerfende Schlaufen 3 bildet. Die Drallrichtung ist stark abhängig von der Schlagrichtung der Einzeldrähte. Die Anzahl sich aufwerfenden Schlaufen 3 (in Fig. 8 weist das Kabel 1 mit einer Länge von zwei Metern drei Schlaufen auf) ist ein Mass für die Entdrillung.

Im Beispiel gemäss Fig. 8 mit einer Kabellänge von 2 m und 3 sich im Gegenuhrzeigersinn (auf die Kabelenden 1.1 gesehen) aufwerfenden Schlaufen 3 ergibt sich ein Drallmass dm = 2m/3 Schlaufen ≈ 0,7m/Schlaufe. Dieser Wert kann für jeden Kabeltyp zusammen mit der zugehörigen Drallrichtung (Uhrzeigersinn/Gegenuhrzeigersinn) bestimmt und mittels der Kabelbearbeitungssteuerung abgespeichert werden. Aufgrund des Drallmasses und der Drallrichtung führt die Entdrilleinheit 15 die notwendige Anzahl Umdrehungen in Drallgegenrichtung (Entdrillrichtung) für die Entdrillung des Kabels 1 aus. Im Beispiel gemäss Fig. 8 sind zur Entdrillung des Kabels 1 gesamthaft drei Umdrehungen im Uhrzeigersinn (auf die Kabelenden 1.1 gesehen) notwendig. Mit der in Fig. 14 gezeigten Entdrilleinheit 15 mit zwei Drehgreifern 20 führt jeder Greifer 20.1 zur Entrdrillung des Kabls 1 gemäss Fig. 8 1,5 Umdrehungen im Uhrzeigersinn (auf die Kabelenden 1.1 gesehen) aus. Das Kabel 1 wird so gesamthaft dreimal (zweimal 1,5 Umdrehungen) im Uhrzeigersinn (auf die Kabelenden 1.1 gesehen) um die eigene Längsachse gedreht.

Fig. 9 zeigt eine Kabelbearbeitungseinrichtung 10. Der besseren Übersicht wegen sind Kabelwechsler, Richtstrecke sowie Trenn- und Abisoliereinheiten nicht dargestellt. Das Kabel 1 macht bei der Entnahme aus einem Fass 11 Auszugsdrehungen im oder gegen Uhrzeigersinn. Fassdeckel 12 verhindern ein Ausschwingen über den Fassrand. Über nicht dargestellte Umlenkungen (Rollen oder Ösen eines Gestells) gelangt das Kabel via Kabelwechsler durch die Richtstrecke zur Kabelvorschubeinrichtung 13. Das voreilende Kabelende wird von einem Greifer eines Schlaufenlegers 14 gehalten. Eine Transfereinheit 16 übernimmt das voreilende und das nacheilende Kabelende vom Schlaufenleger 14 und übergibt diese einer Entdrilleinheit 15. Ein abgelängtes Kabel 1 wird von der Entdrilleinheit 15 am voreilenden und nacheilenden Ende gehalten, wobei das Kabel 1 vor dem Entdrillvorgang eine sich aufwerfende Schlaufe 3 aufweist. Die Entdrilleinheit 15 kann anstelle einer Übergabeeinheit platziert sein. Nach dem Entdrillvorgang übernimmt die Transfereinheit 16 das voreilende und das nacheilende Kabelende von der Entdrilleinheit 15 und führt die Kabelenden den Bearbeitungseinheiten 17 zu, die die Kabelenden konfektionieren. (Abisolieren, Tüllen aufsetzen, Kontakte anschlagen, etc.). Nach den Bearbeitungseinheiten 17 ist eine Bündeleinheit 18 vorgesehen, die die konfektionierten Kabel 1 von der Transfereinheit 16 übernimmt, wobei die Bündeleinheit 18 mit den Kabeln 1 einen Kabelbund 2 bildet. Anstelle der Bündeleinheit 18 kann beispielsweise eine Bestückungseinheit zur Bestückung von Steckergehäusen 6 vorgesehen sein. Mit den entdrillten Kabeln 1 weist der Kabelbund 2 weder sich aufwerfende Schlaufen noch Knoten auf.

Fig. 10 bis Fig. 13 zeigen die Ablängung und Entdrillung eines Kabels 1. In Fig. 10 wird das voreilende Ende des Kabels 1 vom Schlaufenleger 14 gefasst. Der Schlaufenleger 14 führt, wie in Fig. 11 gezeigt, zu Beginn des Kabelvorschubes mit dem voreilenden Kabelende eine 180° Schwenkbewegung aus. Nach dem Kabelvorschub übernimmt die Transfereinheit 16 beide Kabelenden 1.1 des Kabels 1. Danach wird das Kabel 1 vom fassseitigen Kabel getrennt und zur Entdrilleinheit 15 transportiert, die mit Drehbewegungen um die Kabellängsachse den Kabeldrall und somit die sich aufwerfende Schlaufe aufhebt. (Fig. 12 und Fig. 13) .

Fig. 14 zeigt die Entdrilleinheit 15 mit zwei motorisch angetriebenen Drehgreifern 20 für beide Enden 1.1 des Kabels 1. Ein Motor 21 treibt mittels Zahnriemen 22 Pulleys 24 der Drehgreifer 20 an, wobei die Anzahl Umdrehungen von einem Sensor 23 überwacht wird. Am einen Pulley 24 ist beispielsweise eine vom Sensor 23 detektierbare Metallmarke angeordnet. Bei der Detektion der Metallmarke durch den Sensor 23 sind die Greifer 20.1 in der in der Fig. 14 gezeigten Lage, in der das Kabel 1 ohne weiteres zugeführt bzw. weitertransport werden kann. Die Lage der Greifer 20.1 kann auch nach einer Initialisierung mittels der Encodersignale des Motorencoders 23a bestimmt werden. Vorteilhaft werden die Greifer 20.1 vor und nach dem Entdrillvorgang in die gezeigte Lage gedreht, wobei das Kabel 1 ohne zusätzliche Bewegungen zuführbar bzw. weitertransportierbar ist. Nach der Übernahme der Kabelenden 1.1 durch die Transfereinheit 16 werden die Greifer 20.1 geöffnet und das Kabel kann linear weitertransportiert werden. Versuche haben ergeben, dass zum Entdrillen des Kabels 1 die Anzahl der ermittelten Umdrehungen um die Kabellängsachse ± ½ Umdrehung ausreicht.

Im Beispiel gemässs Fig. 14 werden die Greifer 20.1 pneumatisch geschlossen und geöffnet. (Doppelwirkende Pneumatikeinrichtung je Greifer 20). Eine einfachwirkende Pneumatikeinrichtung ist auch möglich, bei der die Greifer 20.1 pneumatisch geschlossen und mittels Federkraft geöffnet werden.

Als Ausführungsvariante kann die Entdrilleinheit 15 mit nur einem Drehgreifer 20 versehen sein, wobei die doppelte Zeit für das Entdrillen notwendig ist und das zweite Kabelende während dieser Zeit festgeklemmt werden muss. (Im Beispiel der Fig. 8 muss der Greifer des einzigen Drehgreifers drei Umdrehungen im Gegenuhrzeigersinn ausführen). Analoges gilt auch für Linearmaschinen mit entgegenliegenden Kabelenden, entsprechend ist hier nur eine Entdrilleinheit mit einem Drehgreifer notwendig.

## Patentansprüche

1. Verfahren zum Bearbeiten eines Kabels (1), wobei zum Abbau des im Kabel (1) vorhandenen Dralls das Kabel (1) um die Kabellängsachse gedreht wird,
**dadurch gekennzeichnet,**
**dass** eine Entdrilleinheit (15) das Kabel (1) an den Kabelenden (1.1) festhält und mindestens ein Kabelende um die Kabellängsachse dreht und damit das Kabel (1) entdrillt.

2. Verfahren nach Anspruch 1,
**dadurch gekennzeichnet,**
**dass** die Anzahl Umdrehungen zur Entdrillung des Kabels (1) und die Entdrillrichtung bestimmt wird aus der Länge des Kabels (1) und der Anzahl sich aufwerfender Schlaufen (3) in Drallrichtung des an den Enden (1.1) festgehaltenen Kabels (1).

3. Verfahren nach Anspruch 2,
**dadurch gekennzeichnet,**
**dass** das Drallmass dm = Kabellänge/Anzahl Schlaufen und die Drallrichtung für jeden Kabeltyp bestimmt und mittels der Kabelbearbeitungssteuerung abgespeichert wird.

4. Verfahren nach einem der vorhergehenden Ansprüche,
**dadurch gekennzeichnet,**
**dass** die Anzahl der Umdrehungen zur Entdrillung des Kabels (1) der Anzahl sich aufwerfender Schlaufen (3) und die Entdrillrichtung der Drallgegenrichtung entspricht.

5. Einrichtung zum Bearbeiten eines Kabels (1), wobei zum Abbau des im Kabel (1) vorhandenen Dralls eine Entdrilleinheit (15) vorgesehen ist,
**dadurch gekennzeichnet,**
**dass** die Entdrilleinheit (15) Greifer (20) zum Festhalten der beiden Kabelenden (1.1) aufweist, wobei mindestens ein Greifer (20) ein Kabelende (1.1) um die Kabellängsachse dreht und damit das Kabel (1) entdrillt.

6. Einrichtung nach Anspruch 5,
**dadurch gekennzeichnet,**
**dass** die Entdrilleinheit (15) mindestens einen Drehgreifer (20) aufweist, der die zur Entdrillung notwendige Anzahl Umdrehungen in Entdrillrichtung am einen Kabelende (1.1) ausführt.

7. Einrichtung nach Anspruch 6,
**dadurch gekennzeichnet,**
**dass** ein Sensor (23) vorgesehen ist, der die zur Entdrillung notwendige Anzahl Umdrehungen überwacht.

8. Einrichtung nach einem der Ansprüche 5 bis 7,
**dadurch gekennzeichnet,**
**dass** je Kabelende ein Drehgreifer (20) vorgesehen ist, der die Hälfte der zur Entdrillung notwendigen Umdrehungen in Entdrillrichtung am Kabelende (1.1) ausführt.

## Claims

1. Method of processing a wire (1), wherein to relieve the twist that is present in the wire (1), the wire (1) is turned about the longitudinal axis of the wire,
**characterized in that**
an untwisting unit (15) holds the wire (1) firmly at its wire-ends (1.1) and turns at least one wire-end about the longitudinal axis of the wire and thereby untwists the wire (1).

2. Method according to Claim 1,
**characterized in that**
the number of revolutions for untwisting the wire (1) and the direction of untwisting is determined from the length of the wire (1) and the number of doubled-back loops (3) in the direction of twist of the wire (1) that is held at its ends (1.1).

3. Method according to Claim 2,
**characterized in that**
the twist dimension dm = wire length/number of loops and the direction of twist is determined for each wire type and saved by means of the wire-processing control.

4. Method according to one of the foregoing claims,
**characterized in that**
the number of turns for untwisting the wire (1) corresponds to the number of doubled-back loops (3) and the direction of untwisting to the direction opposite to the direction of twist.

5. Device for processing a wire (1), wherein for the purpose of relieving the twist that is present in the wire (1), an untwisting unit (15) is provided,
**characterized in that** the untwisting unit (15) has grippers (20) to firmly hold the two wire-ends (1.1), at least one gripper (20) turning a wire-end (1.1) about the longitudinal axis of the wire and thereby untwisting the wire (1).

6. Device according to Claim 5,
**characterized in that** the untwisting unit (15) has at least one rotating gripper (20), which executes the necessary number of turns for untwisting in the direction of untwisting at one end of the wire (1.1).

7. Device according to Claim 6,
**characterized in that**
a sensor (23) is provided that monitors the number of rotations needed for untwisting.

8. Device according to one of claims 5 to 7,
**characterized in that**
provided at each end of the wire is a rotating gripper (20) which executes half of the turns needed for untwisting at the end of the wire (1.1).

## Revendications

1. Procédé pour traiter un câble (1), selon lequel pour supprimer la torsion présente dans le câble (1), on tourne celui-ci autour de son axe longitudinal,
**caractérisé en ce qu'**une unité de détordage (15) bloque le câble (1) à ses extrémités (1.1), et au moins une extrémité de câble tourne autour de l'axe longitudinal du câble et détord ainsi le câble (1).

2. Procédé selon la revendication 1, **caractérisé en ce que** le nombre de rotations pour détordre le câble (1) et le sens de détordage sont définis à partir de la longueur du câble (1) et du nombre de boucles (3) qui se forment, dans le sens de torsion du câble (1) bloqué à ses extrémités (1.1).

3. Procédé selon la revendication 2, **caractérisé en ce que** le degré de torsion dm=longueur du câble/nombre de boucles et le sens de torsion sont définis pour chaque type de câble et sont mis en mémoire à l'aide de la commande de traitement de câble.

4. Procédé selon l'une des revendications précédentes, **caractérisé en ce que** le nombre de rotations pour détordre le câble (1) correspond au nombre de boucles (3) qui se forment, et le sens de détordage correspond au sens inverse par rapport au sens de torsion.

5. Dispositif pour traiter un câble (1), une unité de détordage (15) étant prévue pour supprimer la torsion présente dans le câble (1),
**caractérisé en ce que** l'unité de détordage (15) comporte des éléments de préhension (20) pour bloquer les deux extrémités de câble (1.1), au moins un élément de préhension (20) tournant une extrémité de câble (1.1) autour de l'axe longitudinal du câble (1) et détordant ainsi celui-ci.

6. Dispositif selon la revendication 5, **caractérisé en ce que** l'unité de détordage (15) comporte au moins un élément de préhension rotatif (20) qui décrit le nombre de rotations nécessaire pour le détordage, dans le sens de détordage, au niveau d'une extrémité de câble (1.1).

7. Dispositif selon la revendication 6, **caractérisé en ce qu'**il est prévu un capteur (23) qui surveille le nombre de rotations nécessaire pour le détordage.

8. Dispositif selon l'une des revendications 5 à 7, **caractérisé en ce qu'**il est prévu pour chaque extrémité de câble un élément de préhension rotatif (20) qui décrit la moitié des rotations nécessaires pour le détordage, dans le sens de détordage, au niveau de l'extrémité de câble (1.1).
